# EUROPÄISCHE PATENTSCHRIFT

(11) **EP 0 077 997 B1**
(45) Veröffentlichungstag und Bekanntmachung des Hinweises auf die Patenterteilung: **18.05.1988**
(21) Anmeldenummer: 82109644.3
(22) Anmeldetag: 19.10.1982
(51) Int. Cl.: F02D 31/00

(54) **Verfahren und Vorrichtung zur Regelung der Drehzahl einer Brennkraftmaschine**
Process and apparatus for controlling the rotational speed of a combustion engine
Procédé et dispositif de réglage de la vitesse d'un moteur à combustion

(30) Priorität: 26.10.1981 DE 3142360
(43) Veröffentlichungstag der Anmeldung: 04.05.1983
(73) Patentinhaber: ROBERT BOSCH GMBH, 70442 Stuttgart (DE); PIERBURG GMBH, 41460 Neuss (DE)
(72) Erfinder: Misch, Wolfgang, D-5276 Wiehl (DE); Freytag, Adolf, D-4040 Neuss 21 (DE); Henning, Manfred, D-4044 Kaarst (DE)
(74) Vertreter: Müller, Georg

(56) Entgegenhaltungen:
- GB-A- 2 051 422
- US-A- 3 964 457
- ATZ AUTOMOBILTECHNISCHE ZEITSCHRIFT, Band 83, Nr. 5, Mai 1981, Seiten 219-222, Schwäbisch Gmünd, DE G.R. HÄRTEL: "Neues Gemischbildungssystem für Ottomotoren"

## Beschreibung

### Stand der Technik

Die Erfindung geht aus von einem Verfahren und einer Vorrichtung zur Regelung der Drehzahl einer Brennkraftmaschine nach der Gattung des Hauptanspruchs bzw. des ersten Vorrichtungsanspruchs. Bekannt ist aus "Automobil Technische Zeitschrift 83 (1961) 5" ab Seite 219 ein "Neues Gemischbildungssystem für Otto-Motoren". Das dort gezeigte Leerlaufdrehzahl-Regelsystem weist einen Pl-Regelalgorithmus auf und ermöglicht mit dem dabei gewonnenen Signal die Regelung der Position eines Stellglieds, das den unteren Anschlag einer Drosselklappe im Luftansaugrohr zu ändern vermag. Weiterhin ist neben der eigentlichen Leerlaufdrehzahlregelung vorgesehen, bei Start, im Warmlauf und während Beschleunigungsphasen diesen Anschlag zu verstellen, um einige kritische Situationen bewältigen zu können. Einzelheiten der sonstigen Signalverarbeitung nennt diese Veröffentlichung nicht.

Weiterhin ist aus der DE-A-2 049 669 ein Leerlaufdrehzahl-Regelsystem bekannt. Es besitzt eine drehzahlempfindliche elektrische Schaltung, deren Ausgangssignal ein elektromagnetisch betätigbares Stellglied beaufschlagt, mit welchem sich in der Leerlaufstellung der Drosselklappe die Ansaugluftmenge verändern läßt.

Hierzu wirkt das elektromagnetisch betätigbare Stellglied querschnittssteuernd auf einen zur Drosselklappe parallelen Umgehungskanal ein.

Bei dieser bekannten Vorrichtung könnte die ausschließliche Steuerung der Ansaugluftmenge problematisch sein, da es auf diese Weise voraussichtlich nicht gelingt, umfassend sämtlichen Einflußgrößen Rechnung zu tragen, insbesondere ist es nicht möglich, aktiv die Position der Drosselklappe zu beeinflussen und so einen wirksamen Füllungseingriff vorzunehmen.

Bekannt ist ferner aus der DE-A-2 546 076 eine Anordnung für eine eine Drosselklappe im Ansaugrohr enthaltende Brennkraftmaschine zur Leerlaufdrehzahlregelung, bei der ein Istwertgeber und ein Sollwertgeber für die Drehzahl vorgesehen sind, die Ausgangsspannungen den beiden Eingängen eines Differenzverstärkers zuführen. Ein die Regelabweichung kennzeichnendes

Ausgangssignal wird einem als Hubmagnet ausgebildeten Stellglied zugeführt, welches dauernd mit der Drosselklappe in Verbindung steht und diese entsprechend der Regelabweichung verstellt. Diese Schaltung ist nicht in der Lage, Randbedingungen in die Regelung einzuführen und unter allen Umständen dafür zu sorgen, daß die Leerlaufdrehzahl einer Brennkraftmaschine sicher innerhalb eines vorgegebenen Bereiches verharrt, auch dann, wenn schnell wirksam werdende Übergangsbedingungen abgefangen werden müssen. Insbesondere ist diese bekannte Schaltung nicht geeignet, gleichzeitig zur Beeinflussung auch des Schubbetriebs, nämlich zur Kraftstoff einsparenden Schubabschneidung, eingesetzt zu werden.

Aufgabe der vorliegenden Erfindung ist es, das aus dem ATZ-Artikel bekannt System in optimaler Weise auszugestalten.

Siehe hierzu auch die deutsche Parallelanmeldung P 31 42409.0, EP-A-77 996. Dort wird ein Verfahren und eine Vorrichtung zur Regelung der Drehzahl einer Brennkraftmaschine im Leerlauf beansprucht, wobei ein PI-Regler mit P- und I-Werten Verwendung findet, die nur jeweils für bestimmte Drehzahlbereiche um die Soll-Leerlaufdrehzahl konstant sind derart, daß sich bezüglich der P- und I-Anteile von der Soll-Leerlaufdrehzahl ausgehend treppenartig abgestufte, jeweils konstante P-Anteile und I-Anteile ergeben und diese Werte zusätzlich noch unsymmetrisch bezüglich der Leerlaufdrehzahl sind.

### Vorteile der Erfindung

Das erfindungsgemäße Leerlauf-Regelsystem mit den kennzeichnenden Merkmalen des Hauptanspruchs bzw. des ersten Vorrichtungsanspruchs hat dem gegenüber den Vorteil, daß beliebige äußere Randbedingungen eingefürt, störende Einflüsse aufgefangen und eine präzise Positionierung der Leerlaufdrehzahl insbesondere auch unter Vermeidung von Langzeiteinflüssen wie Temperatur und Luftdruck realisiert werden kann.

Durch einen Totzonenbereich, der einem nichtlinearen Regelverstärker für die Sollwertbildung eines Lagewerts für einen Stößel vorgeschaltet ist, läßt sich ein minimal integrierender Regeleingriff ohne Aufweitung der natürlichen Schwankungsbreite der Leerlaufdrehzahl bei gleichzeitiger Zentrierung des Arbeitspunktes gegenüber den erwähnten Langzeiteinflüssen sicherstellen. Der nichtlineare Regelverstärker ist asymmetrisch ausgebildet und verfügt über einen Proportional-, einen Integral- und insbesondere einen Differentialanteil, die aufsummiert den Sollwert für einen nachgeschalteten unterlagerten Lage- Regelkreis für ein z. B. elektropneumatisches Stellglied bilden. Es sind insbesondere Mittel vorgesehen, um im Teillastbereich das Stellglied verschleißmindernd zu arretieren, wobei in diesem Fall, also bei Verlassen des Leerlaufs oder eines leerlaufnahen Drehzahlbereichs von der Regelfunktion für den Leerlauf auf Steuerung bei Erkennen der Betriebsart vorzugsweise mittels eines Drosselklappenschalters umgeschaltet wird.

Von besonderem Vorteil ist in einer Ausführungsform eine durch die Umschaltung auf Steuerung erzielte drehzahlabhängge Lage-und/oder Integratorsteuerung im Sinne einer Nachführung des Integralanteils des asymmetrischen Regelverstärkers nach einer bestimmten Funktion oder eine Lagesteuerung in Stufen nach Zeitfunktionen mit Vergleich von Motordrehzahl und Totzone zur Erzielung möglichst stetiger Übergänge von Steuerung auf Regelung, einschließlich Realisierung von Schubfunktion.

Durch die vorreilhafte Anordnung eines Schubdrehzahlkomparators, der Schubphasen feststellt, läßt sich ein übergeordneter Steuereingriff für die Lage des Stößels realisieren, der auf die Drosselklappenposition einwirkt. Dabei ergibt sich eine lagegeregelte Schubstellung des Anstellers oder Stößels für die Drosselklappe vor dem mechanischen Endanschlag, wodurch bei Ausbildung des Stellgliedes in elektropneumatischer Form Erholzeiten minimiert werden können.

An vielen Stellen, insbesondere bei der Sollwertbildung oder im Bereich der drehzahlabhängigen Lage- oder Integratorsteuerung können temperaturabhängige Beeinflussungen vorgenommen werden.

### Zeichnung

Ein Ausführungsbeispiel der Erfindung ist in der Zeichnung dargestellt und wird in der nachfolgenden Beschreibung näher erläutert.

### Beschreibung der Ausführungsbeispiele

Das erfindungsgemäße System zur umfassenden Regelung einer Brennkraftmaschine im Leerlauf, wobei ergänzend noch Maßnahmen für den Betrieb dieser Brennkraftmaschine bei Schub und im leerlaufnahen Drehzahlbereich vorgesehen sind, arbeitet in gerader Linie, also im einfachsten Aufbau so, daß ein ausgangsseitig angesteuertes Stellglied mit Stößel 1, wie in der Zeichnung gezeigt, so auf die Position der nicht mehr gezeigten Hauptdrosselklappe im Ansaugrohr einwirkt, daß sich die Regelung bzw. Steuerung durch das erfindungsgemäße System als Füllungseingriff bei der Brennkraftmaschine realisiert. Dabei ist wesentlich, daß der Stößel 1 des Stellgliedes etwa an einem durch ihn zu betätigenden Drosselklappenhebel (ebenfalls nicht dargestellt) lediglich anliegt, d. h. daß der Stößel 1 durch stärkeres Anstellen oder durch Zurücknahme seiner Position die Drosselklappe zwar im wesentlichen im Leerlaufbereich stärker öffnen oder schließen kann (in Schließrichtung maximal bis zu einem mechanischen Anschlag), andererseits aber durch willkürliche Betätigung der Drosselklappe, etwa infolge Gasgebens durch den Fahrer, die Drosselklappe jederzeit von ihrer Anlage am Stößel 1 gelöst und in andere Positionen überfürt werden kann.

Das den Stößel 1 betätigende Stellglied ist in der Zeichnung mit 2 bezeichnet und bevorzugt als elektropneumatisches Stellglied ausgebildet; zu diesem Zweck ist ein belüftendes Ventil zum Anstellen (Öffnen der Drosselklappe durch den Stößel 1) und ein evakuierendes Ventil zum Einfahren (stärkeres Schließen der Drosselklappe) vorgesehen. Die Ventile sind mit 2a und 2b in der Zeichnung bezeichnet; sie werden angesteuert über Relais 3a, 3b, die in geeigneter Weise von einer Ventilendstufe 4 mit entsprechenden elektrischen Signalen beaufschlagt werden. Vervollständigt wird die in der Zeichnung mit 5 bezeichnete Endstufe durch einen der Ventilendstufe vorgeschalteten Lageregler 6, dem entweder bei entsprechender Ausbildung Sollwert und Istwert der Drosselklappe im Leerlaufbereich oder bei Schub zugeführt werden oder dem eine Vergleichsstelle 7 vorgeschaltet ist, der bei 7a ein Sollwertsignal und bei 7b ein Istwertsignal über die Lage des . Stößels und bei am Stößel anliegender Drosselklappe auch über die Drosselklappe zugefürt ist. Zur Gewinnung des Lage-Istwertsignals Li kann ein Potentiometer 8 oder ein sonstiges geeignetes Bauteil vorgesehen sein, dessen Abgriff 8a vom Stößel 1 des Stellgliedes 2 angetrieben ist und daher sofort ein elektrisches Ausgangssignal für den Istwert liefert.

Zur Gewinnung des Sollwerts sind dem den Soll-Ist-Vergleich für die Lage durchführenden Vergleicher 7 vorgeschaltet ein vorzugsweise nichtlinearer Regelverstärker 9 und diesem eine Totzonenschaltung 10 bezüglich des Leerlauf-Drehzahlbereichs. In gerade Linie verfügt daher die für die Gewinnung eines Lage-Sollsignals Ls - wenn man von ergänzenden peripheren Schaltungen zunächst einmal absieht - im einzelnen über einen eingangsseitigen Drehzahl/Spannungswandler 11, dessem Eingang ein geeignetes Drehzahlsignal der Brennkraftmaschine zugeführt wird, beispielsweise die an Klemme KI1 anliegenden Zündimpulse. Am Ausgang des Drehzahl/Spannungswandlers 11 ergibt sich dann eine der Drehzahl proportionale Ausgangsspannung Un. Über eine Vergleichsstelle 12 für die Drehzahl, der bei 12a eine Drehzahl-Führungsgröße, beispielsweise in Form einer Konstantspannung Uno und bei 12b die drehzahlproportionale Spannung zugeführt ist, erfolgt die Ansteuerung der nachgeschalteten Totzonenschaltung 10, die ihrerseits allgemein so ausgelegt ist, daß eine Ansteuerung des nachgeschalteten Regelverstärkers dann erfolgt, wenn symmetrisch zu einem Sollwert ein Totzonenbereich für die Drehzahl überschritten wird, der geringfügig größer als die natürliche Schwankungsbreite der Leerlaufdrehzahl ist.

Die Totzonenschaltung 10 umfaßt zwei separate Schaltungsblöcke 10a, 10b, deren Eingängen jeweils das mit der Führungsgröße verglichene Ausgangssignal des Drehzahl/Spannungswandlers 11 zugeführt sind. Der Schaltungsblock 10a der Totzonenschaltung ist so ausgebildet, daß, wie auch das Diagramm im Schaltungsblock angibt, bei Überschreiten eines oberen Totzonen-Drehzahlgrenzwertes n_{T2} ein Ausgangssignal Uto - beispielsweise ein positives Ausgangssignal - proportional oder in beliebiger sonstiger Abhängigkeit zur Drehzahlabweichung erzeugt und über Verbindungsleitungen 13a einem Summierpunkt 14 für den Integralanteil und 13b einem Summierpunkt 15 für den proportionalen Anteil zugefürt wird. Entsprechendes geschieht mit Bezug auf den unteren Block 10b der Totzonenschaltung; bei Unterschreiten einer unteren Drehzahlschwelle n_{T1} für den Leerlaufbereich erzeugt der Block 10b eine hier beispielsweise negative Ausgangsspannung Utu entweder ebenfalls proportional zur Drehzahländerung oder in beliebiger sonstiger Abhängigkeit und führt dieses Ausgangssignal ebenfalls über Verbindungsleitungen 16a, 16b den Summierpunkten 14 und 15 zu.

Dabei ist dem Summierpunkt 15 für den Proportionalanteil ein Proportionalverstärker 9b des vorzugsweise nichtlinearen oder unsymmetrisch arbeitenden Regelverstärkers 9 nachgeschaltet; der Summierpunkt 14 für den Integralanteil arbeitet auf den Eingang eines Integralverstärkers 9a. Die Ausgänge des Integralverstärkers und des Proportionalverstärkers 9a, 9b sind an einem Summierpunkt 17 für das Signal Le des Lagesollwerts zusammengeführt, dessen Ausgang mit dem Eingang 7a der weiter vorn schon erwähnten Vergleichsschaltung 7 für den Sollwert-Istwertvergleich verbunden ist.

Auf die sonstigen, den einzelnen Summier^{p}unkten und Verstärkern noch zugeführten Signale soll zweckmäßigerweise weiter unten anhand der Funktionsbeschreibung des erfindungsgemäßen Systems genauer eingegangen werden; an weiteren Schaltungsblöcken sind noch vorhanden eine Steuerschaltung 18, die eine drehzahlabhängige Ansteuerung lediglich des Integralbereichs des Regelverstärkers 9 bewirkt, und zwar für den Fall daß die Brennkraftmaschinendrehzahl sich über dem Grenzwert der oberen Totzonendrehzahl n_{T2} befindet und die Drosselklappe geöffnet ist.

Vorgesehen sind ferner noch eine Speicherschaltung 19 zur Speicherung des Istwert-Lagesignals Li - dieser gespeicherte Wer wird für die Signalaufbereitung gelegentlich benötigt -, eine Schaltung 20 zur Starterkennung, eine Schaltung 21 zur Schuberkennung und eine Schaltung 22, die eine sogenannte Schubentriegelung vornimmt und dafür sorgt, daß über eine zusätzliche Zeitfunktion beim Übergang Schub in Regelung für den Leerlaufbereich diese Regelung wieder ermöglicht wird. Schließlich ist noch ein Drosselklappenschalter 23 vorgesehen, der immer dann geschlossen ist, wenn der Stößel 1 an dem von ihm angetriebenen Teil der Drosselklappe anliegt, beispielsweise also am weiter vorn schon erwähnten Drosselklappenhebel.

Die folgenden Ausführungen betreffen zunächst den grundsätzlichen Funktionsablauf der erfindungsgemäßen Regeleinrichtung, wobei im weiteren Verlauf verstärkt auf Rand- und Übergangsbedingungen, beispielsweise Verhalten bei Teillast und Schubbetrieb eingegangen wird.

Der Grundregelverlauf ist so ausgebildet, daß aufgrund der Gestaltung des Regelverstärkers 9 und seiner Komponenten zur Lage-Sollwertbildung der Stößelposition und insofern über die durch diesen betätigte Hauptdrosselklappe der Füllungszustand der Brennkraftmaschine beeinflußt wird.

Hierzu bildet der nichtlineare Regelverstärker
1. eine Rettungsfunktion, die außerhalb der Totzone dann wirksam wird, wenn die Istdrehzahl die Solldrehzahl unterschreitet (n < nsoll), sowie
2. eine Abfangfunktion, die außerhalb der Totzone dann wirksam wird, wenn die Istdrehzahl die Solldrehzahl überschreitet (n > nₛₒₙ). jeweils mit Einschränkung des Regelbereichs auf n > nmin_{.}

Die Rettungsfunktion setzt also dann ein, wenn wegen zu geringer, außerhalb des Totzonenbereichs liegender effektiver Drehzahl der Brennkraftmaschine diese abzusterben droht; die Abfangfunktion wird wirksam, wenn die Drehzahl höher als die Grenzdrehzahl n_{T2} liegt und auf die Leerlaufdrehzahl zurückgefürt werden muß.

Bevorzugt arbeitet der nichtlineare Regelverstärker 9 bezüglich der Rettungsfunktion mit Integral-, Proportional- und nochmals vorzugsweise auch mit einem Differential-Anteil, während die Abfangfunktion mit Proportional-und/oder Integralanteil dargestellt wird. Die Bildung des Proportionalanteils übernimmt der Proportionalverstärker 9b, zur Bildung des Integralanteils ist der Integrator oder Integralverstärker 9a vorgesehen; wie erwähnt, werden beiden Verstärkern 9a, 9b über die vorgeschalteten Summierpunkte 14 und 15 die für die Bildung von Rettungsfunktion bzw. Abfangfunktion erforderlichen Daten zugeführt. Um den Differentialanteil der Rettungsfunktion zu bilden, kann der Proportionalverstärker mit Vorhalt arbeiten; es ist aber auch möglich, die einzelnen, dem Proportionalverstärker zugeführten Signalen zu gewichten, beispielsweise indem man für die Steilheit der Kurve, die sich bei Unterschreiten der unteren Totpunktdrehzahl n_{T1} in Block 10b ergibt, einen größeren Wert nimmt so daß der Proportionalverstärker 9b anfänglich überproportional reagiert und die Rettungsfunktion sicher eingreift und die Drosselklappe umgehend stärker öffnet.

Eine vorteilhafte Ausgestaltung vorliegender Erfindung liegt darin, daß zwar ein zum Sollwert symmetrischer Totzonenbereich vorgesehen und durch die Schaltungsblöcke 10a, 10b realisiert ist, der geringfügig größer als die natürliche Schwankungsbreite der Leerlaufdrehzahl ist, daß jedoch ein Grundintegralanteil auch einen Wirkungsbereich innerhalb der Totzone ausübt dergestalt, daß Drehzahldriften infolge von Langzeiteinflüssen durch Temperatur und Luftdruck eliminiert und der Arbeitspunkt stets sicher in der Totzone zentriert werden kann. Zu diesem Zweck ist ein Ausgang 11 des Drehzahl/Spannungswandlers 11, an welchem sich eine zur jeweiligen effektiven Istdrehzahl proportionaler Spannungswert ergibt, über eine Verbindungsleitung 25 auch direkt, also unter Umgehung der Totzonenschaltung 10, an den Summierpunkt 14 für den Integralanteil angeschlossen, so daß von der Integratorseite her auch eine Einwirkung innerhalb des Totzonenbereichs realisiert wird. Es braucht in diesem Zusammenhang nicht weiter erwähnt zu werden, daß der Integralanteil die Drosselklappenstellung im wesentlichen darstellt.

Außerhalb des Leerlaufbetriebs, der sich durch einen geöffneten Drosselklappenschalter 23 erfassen läßt, wird die bisher geschilderte Drehzahlregelung bezüglich des Leerlaufs oder des leerlaufnahen Drehzahlbereichs abgeschaltet und eine drehzahlabhängige Lage- und/oder Integratorsteuerung in Verbindung mit dem Drosselklappenschalter 23 zur Erkennung des Betriebszustandes durchgeführt; es versteht sich, daß der Drosselklappenschalter elektrisch, elektronisch oder elektromechanisch ausgebildet sein kann. Dabei wird die Drosselklappenstellung und/oder der die Drosselklappenstellung im wesentlichen darstellende Integralanteil nach einer bestimmten Funktion nachgefürt, wobei diese Funktion beispielsweise durch die Drosselklappenstellung/Drehzahlcharakteristik dargestellt werden kann.

Die Abschaltung der Drehzahlregelung erfolgt vom Drosselklappenschalter 23 aus über eine Verbindungsleitung 26, die der Ventilendstufe 4 bei offener Drosselklappe ein Inhibit-Signal, also ein Sperrsignal zuführt. Dieses Sperrsignal gelangt gleichzeitig über die an die Leitung 26 angeschlossene Verbindungsleitung 27 auf einen entsprechenden Sperreingang des Proportionalverstärkers 9b des Regelverstärkers, so daß der Proportionalanteil ausgeschaltet und lediglich noch der Integralanteil durch eine besondere Art der Steuerung erhalten bleibt.

Der Speicherschaltung 19 für die Lage im Arbeitspunkt wird über die Verbindungsleitung 28 der Lage-Istwert zugeführt; dabei erhält die Speicherschaltung 19 jedoch Sperrsignale Sp1 und Sp2 zugefürt von den Blöcken 10a, 10b jeweils bei Totzonenüberschreitung durch die Istdrehzahl, also bei n > n_{T2} und n < nᵣᵢ. Ferner ergeht über die Leitung 29 an die Speicherschaltung 19 ein Lasterkennungs-Sperrsignal S_{L}, welches an der Klemme 30 zuführbar ist und beispielsweise von einem Tachogenerator stammen kann, damit die Speicherschaltung 19 das Istwertsignal nicht dann übernimmt, wenn die Brennkraftmaschine unter Last steht. Der von der Speicherschaltung 19 gespeicherte Leerlaufdrehzahl-Arbeitspunkt gelangt über eine Verbindungsleitung 31 zu einer Vergleichsstelle 32, die der drehzahlempfindlichen Steuerschaltung 18 für die Ansteuerung des Integrators bzw. des Integralverstärkers 9a im Regelverstärker 9 vorgeschaltet ist. Der Vergleichsstelle 32 ist noch zugefürt vom Ausgang des Integralverstärkers 9a über die Verbindungsleitung 33 ein Sollwertsignal des LeerlaufdrehzahlArbeitspunkts für den gesteuerten Betrieb.

Ferner wird der Vergleichsstelle 32 beim drehzahlabhängigen Integratorsteuerungsbetrieb über die Verbindungsleitung 34 ein drehzahlproportionales Signal vom Ausgang 12b des Wandlers 11 zugeführt, so daß die Steuerschaltung 18 effektiv in Abhängigkeit zur Drehzahl arbeiten kann. Dabei wird dann das normalerweise am Eingang 18a der Steuerschaltung 18 anliegende Sperrsignal der Verbindungsleitung 26 weggenommen; mit anderen Worten, die Steuerschaltung 18 erhält ein Freigabesignal nur dann, wenn der Drosselklappenschalter 23 öffnet und gleichzeitig noch die über die Verbindungsleitung 35 realisierte Verknüpfung erfüllt ist, daß die effektive Drehzahl größer als die obere Totpunkt-Grenzdrehzahl ist (n > n_{T2}). Durch die bei offenem Drosselklappenschalter 23 wirksam geschaltete Steuerschaltung 18 ergibt sich an deren Ausgang 18b ein Steuersignal für den drehzahlgeführten Integralanteil und/oder die drehzahlgeführte Lage und gelangt über die Verbindungsleitung 36 ebenfalls zum Summierpunkt 14 für den Integralanteil.

Es ergibt sich daher die Funktion, daß beim Verlassen der Totzone (Drosselklappe geöffnet) der Integratorinhalt im lastfreien Betriebszustand abgespeichert, die Soll-Ist-Drehzahlabweichung gemessen und, mit dem Gradienten der Drosselklappenstellung/Drehzahlcharakteristik bewertet, zu dem Integratorinhalt addiert und als Lageführungsgröße dem Regler zugefürt wird. Der Lageregler 6 erhält also auch bei gesperrter Ventilendstufe ein Steuersignal zugeführt, welches bei Zurücknahme der geöffneten Drosselklappe aus dem Teillastbereich in den Leerlauf für deren definierte Positionierung sorgt.

Im einfachsten Fall, nämlich ohne Schubpositionierung, worauf weiter unten sofort eingegangen wird, kann der Istwert des bei Verlassen der Totzone arretierten Stellglieds herangezogen werden. Diese Maßnahme hat den Vorteil, daß veränderliche Parameter der Regelstrecke selbsttätig korrigiert werden. In Abweichung hierzu ist aber auch möglich, bei Rückkehr aus dem Teillastbereich, der durch den geöffneten Drosselklappenschalter 23 und die Bedingung n < n₂ (n₂ - obere Drehzahlschwelle) gekennzeichnet ist, in den Leerlaufbereich und somit zur Überleitung in die Regelung so zu verfahren, daß während einer einstellbaren Zeit der Stößel 1 des Stellgliedes 2 gesteuert in Leerlaufdrehzahlposition gehalten wird. Diese einstellbare Zeit wird spätestens dann beendet, wenn die Motordrehzahl kleiner oder gleich der oberen Totzonen-Drehzahl wird (n < nT2). Ein bevorzugter Funktionsablauf bezüglich des Betriebs der Brennkraftmaschine im Teillast- und im Leerlaufbereich kann dabei so ablaufen, daß zunächst bei Übergang aus dem Leerlauf in den Teillastbereich bei Öffnen der Drosselklappe das Sperrsignal zur Ventilendstufe gelangt; hier wird jedoch nicht wahllos eingegriffen, sondern dieses Sperrsignal selbst oder durch das Sperrsignal aktivierte Komponenten sorgen dafür, daß in diesem Fall, also bei offenem Drosselklappenschalter der Stößel 1 auf der letzten Position vor Öffnen des Drosselklappenschalters verharrt.

Der geöffnete Drosselklappenschalter bewirkt hierbei das Wirksamwerden der drehzahlabhängigen Integratorsteuerung, mit anderen Worten, im normalen Fahrbetrieb wird der im Integralverstärker vorhandene Integrator, der insofern auch über einen als veränderlichen Speicher bezeichnenden Teilbereich verfügt, sozusagen vorgeladen. Erfolgt dann Übergang in den Leerlaufbereich, dann setzt hier die Abfangfunktion ein und es wird der Stößel 1 zunächst ausgefahren, um die Drosselklappenposition nach dem jeweiligen gewünschten Programm der Abfangfunktion aufzufangen und sicherzustellen, daß wegen des abrupten Schließens der Hauptdrosselklappe der Motor nicht ausgeht. Hier werden, wie erkennbar, Probleme des Schubbetriebs tangiert, auf die weiter unten gleich eingegangen werden soll. Es sei zum besseren Verständnis der Erfindung noch darauf hingewiesen, daß es eine Vielzahl von Möglichkeiten gibt, die Abfangfunktion und entsprechend die Rettungsfunktion der Hauptregelstrecke durch verschiedene Bewertung der dem Regelverstärker 9 zugeführten Signale bzw. durch eine entsprechende asymmetrische, also nichtlineare Auslegung desselben unterschiedlich zu gestalten. So kann die Abfangfunktion durch die "Vorladung" des Integrators zunächst ein Ausfahren des Stößels bewirken mit Übergang in die Leerlaufdrehzahlposition ausschließlich durch Beaufschlagung des Integralverstärkers 9a; also in diesem Fall unter Abschaltung des Proportionalverstärkers bzw. durch Unterbrechung des von diesem dem Summierpunkt für Lagesollwert 17 zugefürten Ausgangssignals.

Andererseits ist es eine innerhalb des erfindungsgemäßen Rahmens liegende Maßnahme, die weiter vorn schon erwähnte Rettungsfunktion besonders stark auf den Proportionalverstärker zu stützen und einen wesentlich stärkeren P-Anteil vorzusehen, so daß der Regler 9 insgesamt bei Drehzahlen unterhalb der Totzonen-Grenzdrehzahl n_{T1} kräftig eingreift, während bei Überschreitung der oberen Totzonen-Grenzdrehzahl n_{T2} normal mit anders bewerteten Proportional- und Integralanteilen des Reglers 9 gearbeitet wird. Es ist daher ein besonderes Merkmal vorliegender Erfindung, daß der Regler 9 unsymmetrisch arbeiten kann und so optimale Anpassungen an das jeweilige Betriebsverhalten der Brennkraftmaschine möglich sind.

Beim Normalbetrieb eines Kraftfahrzeugs ergeben sich sehr häufig längere oder kürzere Schubphasen, beispielsweise beim Berabfahren, beim abrupten Gaswegnehmen aus höheren Drehzahlen, was beispielsweise beim Anfahren von Kurven geschieht oder allgemein beim Übergang vom Teillastbereich in den Leerlauf, wenn man beispielsweise auf Ampeln oder sonstige Hindernisse zurollt. Es ist eine Schuberfassungsschaltung bzw. ein im folgenden lediglich als Schubkomparator bezeichneter Block 21 vorgesehen, dessen Eingangssignal, welches ein Über- oder Unterschreiten der Drehzahlschwelle angibt, vorteilhafterweise aus der Drehzahlaufbereitung für die Leerlaufdrehzahlregelung abgeleitet wird; bei dem dargestellten Ausfürungsbeispiel gelangt dieses Signal vom Ausgang 11a des Wandlers 11 über die Verbindungsleitung 40 zum Eingang 21 a des Schubkomparators. Der Schubkomparator erzeugt an seinen beiden Ausgängen 21 b und 21 c Ausgangssignale dann, wenn n₂ überschritten oder n, unterschritten wird (Schalthysterese).

Der Schubkomparator 21 ist so ausgelegt, daß er an seinem Ausgang 21 ein Schubpositionierungs-Signal Sₛp erzeugt und über die Verbindungsleitung 41 einem Summierpunkt 42 am Eingang des Lagereglers 6 zuführt, und zwar mit der Bewertung "Priorität für Schubposition", mit anderen Worten, an dieser Stelle wird, wenn der Schubkomparator effektiv eine Schubphase erfaßt hat, lediglich noch dieses Signal dem Lageregler nach der Durchführung des Soll-Istwertvergleiches bei 7 zugefürt. Das Schubpositionierungs-Signal ist so ausgebildet, daß bei Überschreiten der Schubdrehzahlschwelle der Stößel 1 des Stellgliedes 2 in einer Schubstellung so positioniert wird, daß die Hauptdrosselklappe in einem mechanischen Schubanschlag verharren kann, beispielsweise in einemechanischen 3°-Schubanschlag, und zwar so lange, bis die Schubdrehzahlschwelle n, wieder unterschritten wird. Dieses mit Priorität für die Schubposition dem Lageregler zugeführte Schubpositionierungs-Signal kann immer erzeugt werden und vorliegen, wenn zuvor die Drehzahl n₂ überschritten wurde und danach stets größer als n, war.

Bevorzugt sind die Verhältnisse bezüglich Positionierung der Hauptdrosselklappe, des Drosselklappenschalters und der Positionierung des Anstellerstößels 1 so getroffen, daß stets im Fahrbetrieb bei Auftreten einer Schubphase, also wenn der Fahrer beispielsweise seinen Fuß vom Fahrpedal nimmt und daher die Hauptdrosselklappe mechanisch geschlossen wird, ein Spalt zwischen dem Stößel 1 und dem Drosselklappenhebel verbleibt, der beispielsweise bei etwa 0,5 mm liegen kann, so daß der Drosselklappenschalter 23 weiterhin geöffnet ist. Man darf nicht übersehen, daß bei einem solchen geöffneten Drosselklappenschalter die Ventllendstufe 4 über den Lageregler 6 aufgrund des Sperrsignals vom Drosselklappenschalter nicht angesteuert werden kann, so daß es erforderlich ist, beim Unterschreiten der Schubphase (n < n,) die Ventilendstufen 4 aktiv zu schalten. Zu diesem Zweck ist die Schubentriegelungsschaltung 22 vorgesehen, die jeweils nach einer Schubphase vom Ausgang 21 b des Schubkomparators 21 angesteuert ist und dafür sorgt, daß die Ventilendstufe 4 aktiviert oder wirksam geschaltet ist, so daß es überhaupt zu der Betätigung des Stößels 1 aus Schubstellung über das elektropneumatische Stellglied kommen kann.

Die Schubentriegelungsschaltung 22 verfügt über eine Zeitfunktion, die bei Beendigung einer Schubphase für eine vorgegebene Zeitdauer (t_{M}) die Ventilendstufen so lange aktiv schaltet, bis der Anstellerweg bzw. Restspalt von hier 0,5 mm zwischen Stößel 1 und Drosselklappenhebel zurückgelegt ist und der Drosselklappenschalter 23 geschlossen werden kann. In diesem Fall verschwindet dann das von diesem auf die Ventilendstufe 4 ausgeübte Sperrsignal und die Regelung kann wieder einsetzen, die durch diese zusätzliche Zeitfunktion der Schubentriegelung 22 allein ermöglicht wird.

Schubkomparator 21 mit Schubentriegelung 22 ermöglichen so eine lagegeregelte Schubstellung des Stößels, wobei die Positionierung auch über einen integrierten Endschalter in Serie zu dem evakuierenden Ventil gewährleistet sein kann; bei Beendigung der Schubphase (Unterschreiten der Schubdrehzahlschwelle n,) wird das Schubpositionierungssignal sofort vom Additionspunkt 42 weggenommen; die Priorität für dieses Signal erlischt und es kann dann die weiter vorn schon erwähnte Abfangfunktion eingreifen dahingehend, daß der Stößel 1 nunmehr aus dieser Schubposition (beispielsweise 1 mm Lage) in Richtung Arbeitspunkt ausgefahren wird (hierbei wird dann der Restspalt 0,5 mm überwunden) der Drosselklappenschalter 23 schaltet die Regelung wieder ein bzw. übernimmt nun die Wirksamschaltung der Ventilendstufe 4 nach Ablauf der Zeitfunktion der Schubentriegelungsschaltung 22 und die Abfangfunktion führt die Drehzahl wieder auf den Sollwert zurück.

Alternativ kann die Abfangfunktion zur harmonischen Überleitung der Motordrehzahl in die Leerlaufdrehzahl nach Schubphasen auch so ausgestaltet sein, daß bei Wiederunterschreitung der Schubdrehzahl der Stellglied-Stößel 1 zunächst auf eine verglichen mit dem Leerlaufdrehzahl-Arbeitspunkt überhöhte Lage gesteuert wird. Hierzu kann der Schubkomparator so ausgestaltet sein, daß das Schubpositionierungs-Signa) bei Unterschreitung der Schubdrehzahl eine Uberhöhung erfährt, die sich über den Lageregler 6 und die Ventilendstufe 4 auf den Stößel 1 auswirkt und nach einer Zeitfunktion zurückgenommen wird. Dieser Positionierung auf die überhöhte Lage schließt sich dann im Ablauf der genannten Zeitfunktion zunächst eine Positionierung auf den Leerlaufdrehzahl-Arbeitspunkt an und schließlich nach Ablauf einer weiteren Zeitfunktion Überleitung in die Regelung. Die letztgenannte Zeitfunktion wird jedenfalls dann vorzeitig beendet wenn die Istdrehzahl in die obere Grenze n_{T2} der Totzone einläuft.

Ein weiterer Schwellwertschalter, der in der Darstellung der Zeichnung als Starterkennungsschaltung 20 bezeichnet ist, dient der Startpositiorerung des im Integralverstärker vorhandenen Integrators und erzwingt bei Drehzahlen in der Nähe der Startdrehzahl eine bestimmte Ausgangslage des Integrators. Die Starterkennungsschaltung 20 erhält ebenfalls ein Drehzahlsignal aus der Drehzahlaufbereitung für die Leerlaufdrehzahlregelung über die Leitung 40 zugeführt und erzeugt auf Ausgangsleitungen 45, 45a und 46 Ausgangssignale während einer Zeit, während welcher die Brennkraftmaschinendrehzahl unterhalb einer vorgegebenen Startdrehzahlschwelle liegt (n < nₒ). In der Startphase gelangt über die Leitung 45 von der Starterkennungsschaltung 20 auf einen Eingang 47 des Integralverstärkers 9a ein Signal, welches einen Integratoranschlag als Startpositionierung bewirkt. Gleichzeitig wird von der Starterkennungsschaltung der Lagespeicher 19 auf einen angepaßten Anfangswert (Initialisierung bei Startvorgang) gesetzt, bevor die erste aktuelle Leerlauf-Arbeitspunktspeicherung erfolgen kann. Es empfiehlt sich, in der Startphase die Regelung zunächst einzuschränken, beispielsweise durch Aktivierung eines Integratoranschlags bei gleichzeitiger Sperrung des Proportionalverstärkers 9b über Leitung 45, 45a, da der Regler über die Rettungsfunktionen die Hauptdrosselklappe sonst weit öffnen würde. Für den Startvorgang ist ferner wesentlich, daß die Beeinflussung des Integrators vorzugsweise unter Berücksichtigung der Motortemperatur erfolgen soll, so daß aus dieser Maßnahme heraus dann ein harmonischer Übergang in die Leerlaufdrehzahlregelung möglich ist. Es ist daher in für sich gesehen bekannter Weise ein Sensor für die Motortemperatur vorgesehen, beispielsweise ein sich in geeignetem wärmeleitendem Kontakt mit Motorbereichen, etwa dem Kühlwasser, befindender NTC-Widerstand, der über die Starterkennungsschaltung 20 oder direkt dem Integralverstärker 9a - unter Freigabe durch die Starterkennungsschaltung 20, ein ergänzendes Motortemperatursignal zuführt, was in der Zeichnung nicht dargestellt ist, und so bewirkt, daß sich ein einwandfreier Übergang in die Leerlaufdrehzahlregelung ergibt. Die Einwirkung der Motortemperatur kann auch über eine Zeitfunktion bei Regelung noch aufrechterhalten sein und erst allmählich zurückgenommen werden. Eine weitere vorteilhafte Möglichkeit zur temperaturabhängigen Beeinflussung ergibt sich dadurch, daß die drehzahlabhängige Lage-und/oder Integratorsteuerung nach bestimmten Funktionen von der Brennkraftmaschinentemperatur abhängig gemacht wird.

Die in der Zuleitung 34 des Drehzahlsignals zur Vergleichsstelle 32 der Integrator-Steuerschaltung noch vorhandene Zenerdiode 49 dient zur Begrenzung des hier zugefürten Signals auf den Drehzahlbereich n < n₂ also auf den Teillastbereich vor Erreichen der eine Schubphase kennzeichnenden oberen Grenzdrehzahl n_{2'}

Ein weiterer Steuereingriff mit Bezug auf den Integralverstärker 9a des Regelverstärkers geht aus von einer Vergleichsstelle 48, die das gespeicherte Lagensignal im Arbeitspunkt vom Ausgang der Speicherschaltung 19 vergleicht mit dem Lage-Sollwertsignal hinter dem Summierpunkt 17 des Regelverstärkers 9; hierdurch ergibt sich ein Vergleich für einen unteren Drehzahlanschlag; das Ausgangssignal ist ebenfalls dem Summierpunkt 14 für den Integralanteil zugefürt, so daß sichergestellt ist, daß dieser untere Drehzanlanschlag am Integrator nicht unterschritten wird.

Es versteht sich, daß das an Klemme 30 anliegende und die Speicherschaltung 19 zur Speicherung des Lage-Istwerts des Stößels nur im lastfreien Zustand freigebende Signal auch von einem Getriebe- oder Kupplungsschalter herrühren kann, ergänzend zur Ableitung eines solchen Signals von einem Tachogenerator. Wesentlich ist lediglich, daß eine fehlerhafte Einspeicherung des Leerlauf-Arbeitspunktes verhindert wird.

Weitere vorteilhafte Ausgestaltungen vorliegender Erfindung ergeben sich durch die Möglichkeit, temperaturabhängig Sollwerte zu beeinflussen, beispielsweise die Führungsgröße Uno bezüglich des Leerlauf-Mittensollwerts, die der Vergleichsstelle 12 zugefürt wird. Bei kalter Brennkraftmaschine kann hier eine Anhebung des Leerlaufbereichs in Richtung auf höhere Drehzahlen erwünscht sein.

## Patentansprüche

1. Verfahren zur Regelung der Drehzahl einer Brennkraftmaschine mit Drosselklappe im Ansaugkanal im Leerlauf sowie ihrer Beeinflussung im leerlaufnahen Drehzahlbereich und im Schubbetrieb, unter Auswertung eines drehzahlproportionalen Istwertsignals, eines Drehzahl-Sollwertsignals abhängig von Betriebskenngrößen zur Bildung der Regelabweichung und entsprechender Ansteuerung eines auf die Drosselklappe einwirkenden Stellgliedes, wobei die Regelung mittels eines PI-Reglers erfolgt unter Einbeziehung eines Signals bezüglich der Drosselklappenstellung (Drosselklappenschalter 23), dadurch gekennzeichnet, daß unter Vorgabe eines Drehzahl-Totzonenbereichs das nach Vergleich mit einer Leerlauf-Drehzahlführungsgröße gewonnene Drehzahl-Abweichungssignal einer bezüglich der nach unten oder oben möglichen Abweichung unsymmetrischen Regelverstärkung mit mindestens Integral- und Proportionalanteil unterworfen wird, daß zur Zentrierung des Leerlaufdrehzahlarbeitspunkts gegenüber Langzeiteinflüssen dem Integralanteil der unsymmetrischen Verstärkung unter Umgehung des Totzonenbereichs ein dem Istwert der Drehzahl proportionales Signal zugeführt wird, derart, daß sich ein Grund-Integralanteil mit Wirkungsbereich innerhalb der Totzone ergibt, daß die jeweiligen Integral- und Proportionalanteile addiert und einem Lage- Regelkreis für die die Drosselklappenstellung im Leerlauf bestimmende Stellgliedposition zugeführt werden.

2. Verfahren nach Anspruch 1, dadurch gekennzeichnet, daß die unsymmetrische Regelverstärkung der Drehzahl-Regelabweichung eine Rettungsfunktion bei Unterschreitung eines unteren Totzonen-Grenzdrehzahlwerts bildet mit stärker bewertetem P-Anteil, vorzugsweise mit zusätzlichem Diffenrentialanteil.

3. Verfahren nach Anspruch 1 oder 2, dadurch gekennzeichnet, daß die unsymmetrische Verstärkung der Drehzahl-Regelabweichung bei Überschreiten einer oberen Totzonen-Grenzdrehzahl eine Abfangfunktion bildet unter Einschränkung des Regelbereichs auf den 1-Anteil und allmählicher Rückführung auf die Leerlauf-Drehzahlposition.

4. Verfahren nach einem der Ansprüche 1 bis 3, dadurch gekennzeichnet, daß zum Leerlauf unterschiedliche Betriebsarten der Brennkraftmaschine erfaßt und auf eine Vorsteuerung der vom Stellglied bestimmten Stößelpostion umgeschaltet wird, unter Abschaltung der Regelung.

5. Verfahren nach Anspruch 4 dadurch gekennzeichnet, daß zur Erzielung stetiger Ubergänge von Steuerung auf Regelung einschließlich Schubfunktion mit einer drehzahlabhängigen Lagesteuerung bezüglich des Stößels und/oder einer Integratorsteuerung nach bestimmter Funktion oder Lagesteuerung in Stufen nach Zeitfunktionen unter Vergleich von Motordrehzahl und Totzone auf den Integralanteil der asymmetrischen Verstärkung für das Drehzahl-Abweichungssignal eingewirkt wird, derart, daß sich eine gesteuerte Vorpositionierung des Stäßels zur Rückführung der Drosselklappe in den geregelten Leerlaufbereich ergibt.

6. Verfahren nach einem oder mehreren Ansprüchen 1 bis 5, dadurch gekennzeichnet, daß während Schubphasen der bei vom Leerlauf abweichenden Betriebsarten gesperrte Lageregelkreis für den die Drosselklappenstellung beeinflussenden Stößel entriegelt und ein prioritätsbehaftetes Schubpostionierungssignal erzeugt wird zur lagegeregelten Schubstellung des Stößels.

7. Verfahren nach einem oder mehreren der Ansprüche 1 bis 6, dadurch gekennzeichnet, daß der durch asymmetrische Verstärkung aus der Drehzahlabweichung gewonnene Sollwert und/oder die Leerlaufdrehzahl-Führungsgröße und/oder die drehzahlabhängige Erzeugung von Steuerinformationen für den Integralanteil der Verstärkung zusätzlich temperaturabhängig beeinflußt werden.

8. Vorrichtung zur Durchführung des Verfahrens nach einem oder mehreren der Ansprüche 1 bis 7 zur Drehzahlregelung einer Brennkraftmaschine mit Drosselklappe im Ansaugkanal für Leerlauf sowie für ihre Beeinflussung im leerlaufnahen Drehzahlbereich und im Schubbetrieb, mit einem die Regelabweichung zwischen einem drehzahlproportionalen Istwertsignal und einem Drehzahl-Sollwertsignal erfassendem Regelverstärker (9) mit PI-Verhalten, der seinerseits ein mit der Drosselklappe in Wirkverbindung stehendes Stellglied über einen Lage-Regelkreis (5) ansteuert unter Einbeziehung eines Signals bezüglich der Drosselklappenstellung (Drosselklappenschalter 23), dadurch gekennzeichnet, daß der Pl-Regelverstärker (9) eine symmetrisch zum Leerlauf-Drehzahlsollwert ausgelegte Totzonenschaltung (10) aufweist, deren Totzone geringfügig größer als die natürliche Schwankungsbreite der Leerlaufdrehzahl ist, ferner Mittel mit mindestens Integral- und Proportionalanteil zur unsymmetrischen Regelverstärkung vorgesehen sind, sowie Mittel, mit denen zur Zentrierung des Leerlaufdrehzahlarbeitspunkts gegenüber Langzeiteinflüssen dem Integralanteil der unsymmetrischen Verstärkung unter Umgebung des Totzonenbereichs ein dem Istwert der Drehzahl proportionales Signal zugeführt wird, derart, daß innerhalb des Totzonenbereichs ein Grund-Integralanteil zum Tragen kommt, ferner Mittel zur Addition der jeweiligen Integral- und Proportionalanteile, die letztlich einem Lage- Regelkreis für die die Drosselklappenstellung im Leerlauf bestimmende Stellgliedposition zugeführt werden.

9. Vorrichtung nach Anspruch 8, dadurch gekennzeichnet, daß die Totzonenschaltung (10) zwei Schaltungsblöcke zur Bildung eines oberen Drehzahl-Grenzwerts (n_{T2}) und zur Bildung eines unteren Drehzahl-Grenzwerts (nᵣᵢ) für den Totzonenbereich enthält, innerhalb welchem keine Ausgangssignale erzeugt verden.

10. Vorrichtung nach Anspruch 8 oder 9, dadurch gekennzeichnet, daß die Totzonen-Schaltungsblöcke (10a, 10b) bei Überschreitung ihrer Totzonen-Grenzdrehzahlen (n_{T2}, nᵣᵢ) zur zugeführten Drehzahl-Regelabweichung proportionale oder von dieser eine beliebige Funktionsabhängigkeit aufweisende Ausgangssignale erzeugen.

11. Vorrichtung nach einem der Ansprüche 8 bis 10, dadurch gekennzeichnet, daß der Totzonenschaltung (10) ein Drehzahl/Spannungswandler (11) vorgeschaltet ist, mit einer Vergleichsstelle (12) zwischen Wandler (11) und Totzonenschaltung (10), der eine Leerlaufdrehzahl-Führungsgröße zugeführt ist.

12. Vorrichtung nach Anspruch 8, dadurch gekennzeichnet, daß der der Totzonenschaltung (10) nachgeschaltete Regelverstärker separate Teilverstärker in Form eines Integralverstärkers (9a), eines Proportionalverstärkers (9b) sowie gegebenenfalls eines Differentialverstärkers zur Bildung von Proportional-, Integral- und Differentialanteilen umfaßt und daß den einzelnen Teilverstärkern jeweils Summierpunkte (14, 15) für die ihrem Eingang zuzuführenden Signalanteile vorgeschaltet sind.

13. Vorrichtung nach Anspruch 12, dadurch gekennzeichnet, daß der die Teilverstärker enthaltende Regelverstärker (9) insgesamt asymmetrisch oder nichtlinear ausgebildet ist zur Bildung von ihrer Wirkung nach unterschiedlichen Rettungsfunktionen bei Unterschreitung der unteren Totzonen-Grenzdrehzahl (n_{T'}) mit Integral-, Proportional-und Differentialanteil sowie Abfangfunktionen bei Überschreitung der oberen Totzonen-Grenzdrehzahl (n_{T2}) mit Proportional- und/oder Integralanteil.

14. Vorrichtung nach Anspruch 12 oder 13, dadurch gekennzeichnet, daß die den Teilverstärkern zugeführten Signale zur Bildung unterschiedlicher Rettungs- oder Abfangfunktionen unterschiedlich bewertet sind.

15. Vorrichtung nach Anspruch 8, dadurch gekennzeichnet, daß die an einem Summierpunkt (17) für den Lagesollwert zusammengeführten Ausgänge der Teilverstärker (9a, 9b) des Regelverstärkers (9) einer Vergleichsstelle (7) des Lageregelkreises (5) für die Positionierung des Stößels (1) zugeführt sind.

16. Vorrichtung nach Anspruch 15, dadurch gekennzeichnet, daß der Lage-Regelkreis einen Lageregler (6), eine diesem nachgeschaltete Ventilendstufe (4) sowie ein diesem nachgeschaltetes elektropneumatisches Stellglied (2) umfaßt.

17. Vorrichtung nach Anspruch 16, dadurch gekennzeichnet, daß das elektropneumatische Stellglied (2) für die Positionssteuerung eines an der Drosselklappe bzw. an mit dieser mechanisch verbundenen Teilen lediglich anliegenden Stößels (1) ein evakuierendes und ein belüftetes Ventil jeweils zum Einfahren und Anstellen des Stößels (1) aufweist, die über separate Endschalter ansteuerbar sind.

18. Vorrichtung nach einem oder mehreren der Ansprüche 8 bis 17, dadurch gekennzeichnet, daß zur Erfassung von zum Leerlauf unterschiedlichen Betriebsarten ein Drosselklappenschalter (23) vorgesehen ist.

19. Vorrichtung nach einem oder mehreren der Ansprüche 8 bis 17 dadurch gekennzeichnet, daß zur Erfassung von zum Leerlauf abweichenden Betriebszuständen eine Schubphasen-Erkennungsschaltung (Schubkomparator 21) vorgesehen ist.

20. Vorrichtung nach Anspruch 18, dadurch gekennzeichnet, daß eine bei geöffnetem Drosselklappenschalter (23) ein Sperrsignal führende Verbindung (36) zur Ventilendstufe (4) vorgesehen ist, derart, daß in einem durch die geöffnete Drosselklappe bestimmten Teillastbereich das elektropneumatische Stellglied (2) verschleißmindernd arretiert ist.

21. Vorrichtung nach einem oder mehreren der Ansprüche 8 bis 20, dadurch gekennzeichnet, daß dem Integralverstärker (9a) eine bei geöffneter Drosselklappe und überschrittenem oberen Totzonen-Grenzwert (n_{T2}) wirksam geschaltete drehzahlabhängige Integratorsteuerung (18) zugeordnet ist, deren Ausgang mit dem Summierpunkt (14) für den Integralanteil verbunden ist und derem Eingang eine Vergleichsstelle (32) vorgeschaltet ist, die ein drehzahlproportionales Ausgangssignal vom eingangsseitigen Drehzahl/Spannungswandler (11) zugeführt erhält.

22. Vorrichtung nach einem oder mehreren der Ansprüche 8 bis 21, dadurch gekennzeichnet, daß eine Speicherschaltung (19) für die Speicherung der Lage (Position) des Stößels (1) im Arbeitspunkt bei Leerlauf vorgesehen ist, deren Ausgangssignal zusammen mit dem Ausgangssignal des Integralverstärkers (9a) der der Integratorsteuerung (18) vorgeschalteten Vergleichsstelle (32) zugeführt ist.

23. Vorrichtung nach Anspruch 22, dadurch gekennzeichnet, daß bei geöffnetem Drosselklappenschalter (23) außerhalb des Leerlaufbetriebs dem Proportionalverstärker (9b) ein Sperrsignal zugeführt ist, derart, daß lediglich der die Drosselklappenstellung im wesentlichen darstellende Integralanteil durch Beaufschlagung des Integralverstärkers (9a) entsprechend nachführbar ist.

24. Vorrichtung nach Anspruch 19 oder Anspruch 19 und 21 oder Anspruch 19 und 22 oder Anspruch 19 und 23, dadurch gekennzeichnet, daß die Schubkomparatorschaltung (21) bei Vorliegen von in den Schubphasenbereich fallenden Drehzahlbedingungen (n₁ < n < n₂) ein prioritätsbehaftetes Schubpositionierungssignal (Ssp) erzeugt und dem Eingang des Lageregelkreises (5) vor der Vergleichsschaltung (7) für den Sollwert-Istwert zuführt, derärt, daß sich eine lagegeregelte Schubstellung des die Drosselklappe anstellenden Stößels (1) vor einem mechanischen Endanschlag ergibt.

25. Vorrichtung nach Anspruch 24, dadurch gekennzeichnet, daß der Schubkomparatorschaltung (21) eine Schubentriegelungsschaltung (22) nachgeschaltet ist, die ergänzend eine Zeitfunktion erzeugt und die Ventilendstufe (4) des Lage-Regelkreises (5) derart ansteuert, daß nach Beendigung der Schubphase (Unterschreitung einer unteren Drehzahlschwelle n₁) die Ventilendstufen wirksam gesteuert sind zur Überführung in den Regelbereich.

26. Vorrichtung nach einem oder mehreren der Ansprüche 8 bis 25, dadurch gekennzeichnet, daß eine Starterkennungsschaltung (20) vorgesehen ist, die vom eingangsseitigen Drehzahl/Spannungswandler (11) angesteuert ist und zur Initialisierung beim Startvorgang ein erstes Ausgangssignal für die Speicherschaltung (19) des Lagearbeitspunktes sowie ein zweites Ausgangssignal zur Bewirkung eines Integratoranschlags als Startpositionierung erzeugt.

## Revendications

1. Procédé de régulation de la vitesse de rotation d'un moteur à combustion interne avec le papillon de la tubulure d'aspiration, au ralenti ainsi que pour influencer le fonctionnement dans la plage des vitesses de rotation proches du ralenti et en fonctionnement en poussée, en exploitant un signal de valeur réelle proportionnel à la vitesse de rotation, un signal de valeur de consigne de vitesse de rotation en fonction des grandeurs caractéristiques pour former la différence de régulation et une commande correspondante d'un organe de réglage agissant sur le papillon, la régulation se faisant à l'aide d'un régulateur PI (proportionel-intégral) en tenant compte d'un signal rotatif à la position du papillon (commutateur de papillon 23), caractérisé en ce qu'en prédéterminant une plage de zone morte de vitesse de rotation qui, après comparaison avec un signal de dérive de vitesse de rotation obtenu à partir des grandeurs guides de vitesse de rotation de ralenti, sont soumises à une amplification de régulation asymétrique par rapport à la déviation inférieure et supérieure possible, avec au moins une partie intégrale et une partie portionnelle, et en ce que pour centrer le point de fonctionnement de la vitesse de rotation de ralenti par rapport aux influences à long terme, on applique à la partie intégrale de 'l'amplification asymétrique et en shuntant la plage de zone morte, un signal proportionnel à la valeur réelle de la vitesse de rotation, de façon à obtenir une partie intégrale de base avec zone d'action dans la zone morte, en ce qu'on additionne les parties intégrale et proportionnelle respectives et on les applique à un circuit de régulation de position pour le réglage du papillon dans la position de l'organe de réglage définissant le ralenti.

2. Procédé selon la revendication 1, caractérisé en ce que l'amplification de régulation asymétrique de la déviation de régulation de vitesse de rotation forme une fonction de secours lorsqu'on dépasse vers le bas une valeur de vitesse de rotation limite de zone morte inférieure avec une partie proportionnelle plus accentuée de préférence avec une partie différentielle complémentaire.

3. Procédé selon les revendications 1 ou 2, caractérisé en ce que l'amplification asymetrique de la déviation de régulation de vitesse de rotation forme lorsqu'on dépasse une vitesse de rotation limite supérieure de la zone morte, une fonction de récupération en limitant la plage de régulation à la partie intégrale 1 avec retour progressif à la position de la vitesse de rotation de ralenti.

4. Procédé selon l'une des revendications 1 à 3, caractérisé en ce qu'on détecte des modes de fonctionnement du moteur à combustion interne, différents du ralenti et on commute sur une commande anticipée de la position du poussoir définie par l'organe de réglage en coupant le réglage.

5. Procédé selon la revendication 4, caractérisé en ce que pour obtenir des transitions continues de la commande en régulation comprenant la fonction de poussée avec une commande de position dépendant de la vitesse de rotation par rapport au poussoir et/ou une commande d'intégration selon une fonction déterminée ou une commande de position suivant des échelons selon des fonctions de temps avec comparaison de la vitesse de rotation du moteur et de la zone morte, on agit sur la partie intégrale de l'amplification asymétrique du signal de dérive de vitesse de rotation et en ce qu'on effectue un prépositionnement commandé du poussoir pour reconduire le papillon dans la plage régulée de ralenti.

6. Procédé selon l'une ou plusieurs des revendications 1 à 5, caractérisé en ce que pendant les phases de poussée, le circuit de régulation de position bloqué pour les modes de fonctionnement différents du ralenti est déverrouillé pour le poussoir influençant la position du papillon et on génère un signal de position de poussée, prioritaire pour la position de poussée du poussoir, réglée en situation.

7. Procédé selon l'une ou plusieurs des revendications 1 à 6, caractérisé en ce que la grandeur de consigne obtenue par une amplification asymétrique à partir de la déviation de la vitesse de rotation et/ou la grandeur guide de la vitesse de rotation de ralenti et/ou la génération d'informations de commande en fonction de la vitesse de rotation ne sont influencées que de manière complémentaire en fonction de la température pour la partie intégrale de l'amplification.

8. Dispositif pour la mise en oeuvre du procédé selon l'une ou plusieurs des revendications 1 à 7, pour la régulation de la vitesse de rotation d'un moteur à combustion interne comportant un papillon dans la tubulure d'aspiration, pour le ralenti ainsi que pour influencer cette régulation dans la plage des vitesses de rotation proches du ralenti et en fonctionnement en poussée, comprenant un amplificateur de réglage (9) qui détecte la déviation de régulation entre un signal de valeur réelle proportionnel à une vitesse de rotation et un signal de valeur de consigne de vitesse de rotation, amplificateur (9) à comportement proportionnel-intégral (PI) qui commande lui-même par un organe de réglage relié au papillon et par un circuit de réglage de position (5), en tenant compte d'un signal relatif à la position du papillon (commutateur de position de papillon 23), caractérisé en ce que l'amplificateur de réglage PI (9) comporte un circuit de zone morte (10) symetrique par rapport à la grandeur de consigne de vitesse de rotation de ralenti, et dont la zone morte est légèrement supérieure à l'amplitude d'oscillation naturelle de la vitesse de rotation de ralenti, ainsi qu'en outre des moyens d'amplification de réglage asymétrique avec au moins une partie intégrale et une partie proportionnelle ainsi que des moyens qui pour centrer le point de fonctionnement à la rotation au ralenti ajoutent un signal proportionnel a la valeur réelle de la vitesse de rotation pour centrer le point de fonctionnement de vitesse de rotation au ralenti independamment des influences à long terme, sur la partie intégrale de l'amplification asymétrique en shuntant la plage de la zone morte, et pour mettre en oeuvre une partie intégrale de base dans la plage de zone morte, et en outre un moyen pour additionner aux parties intégrale et proportionnelle respectives qui enfin ajoute à un circuit de réglage de position la position de l'organe de réglage définissant la position du papillon au ralenti.

9. Dispositif selon la revendication 8, caractérisé en ce que le circuit à zone morte (10) se compose de deux blocs pour former une valeur limite supérieure de vitesse de rotation (n_{T2}) et pour former une valeur limite de vitesse de rotation inférieure (n_{Tl}) de la plage de zone morte, dans laquelle on ne génère pas de signaux de sortie.

10. Dispositif selon les revendications 8 ou 9, caractérisé en ce que les blocs de circuit de la zone morte (10a, 10b) génèrent en cas de dépassement de leur vitesse de rotation limite de zone morte (n_{T2}, nn), des signaux de sortie proportionnels à la différence de réglage de vitesse de rotation qui leur est appliquée ou les signaux de sortie présentant par rapport à cette différence une liaison fonctionnelle quelconque.

11. Dispositif selon l'une des revendications 8 a 10, caractérisé en ce que le circuit de zone morte (10) est précédé par un convertisseur de vitesse de rotation/tension (17) avec un point de comparaison (12) entre le convertisseur (11) et le circuit de zone morte (10) qui reçoit une grandeur guide de vitesse de rotation de ralenti.

12. Dispositif selon la revendication 8, caractérisé en ce que l'amplificateur de réglage en aval du circuit de zone morte (10) comporte des amplificateurs partiels, distincts, constitués par un amplificateur intégral (9a), un amplificateur proportionnel (9b) ainsi que le cas échéant un amplificateur différentiel pour former les parties proportionnelle, intégrale et différentielle et en ce que les différents amplificateurs partiels sont précédés chaque fois d'un point d'addition (14, 15) pour les parties de signaux appliquées à leur entrée.

13. Dispositif selon la revendication 12, caractérisé en ce que l'amplificateur de réglage (9) qui comprend les amplificateurs partiels est réalisé de manière globalement asymétrique ou non linéaire pour former des fonctions de secours dont l'effet est différent lorsqu'on passe en-dessous de la vitesse de rotation limite inférieure (nᵣᵢ) de zone morte, avec une partie intégrale proportionnelle et différentielle ainsi que des fonctions de récupération lorsqu'on dépasse la vitesse de rotation limite supérieure de la zone morte (n_{T2}) avec une partie proportionnelle et/ou intégrale.

14. Dispositif selon la revendication 12 ou 13, caractérisé en ce que les signaux appliqués aux amplificateurs partiels sont exploités pour former des fonctions de secours ou de récupération différentes.

15. Dispositif selon la revendication 8, caractérisé en ce que les sorties des amplificateurs partiels (9a, 9b) de l'amplificateur de réglage (9) réunies sur un point d'addition (17) pour la valeur de consigne de position sont appliqués à un comparateur (7) du circuit de réglage de position (9) pour positionner le poussoir (1).

16. Dispositif selon la revendication 15, caractérisé en ce que le circuit de réglage de position comprend un régulateur de position (6), un étage de commande de soupape (4) en aval du précédent régulateur ainsi qu'un organe de réglage électropneumatique (2) en aval de l'étage de commande de soupape.

17. Dispositif selon la revendication 16, caractérisé en ce que l'organe de réglage électropneumatique (2) comporte pour la commande du poussoir (1) du papillon ou de pièces reliées mécaniquement au papillon, une soupape à évacuer et à mettre à l'air chaque fois pour rentrer ou mettre en place le poussoir (1), et qui sont commandées par des commutateurs de fin de course distincts.

18. Dispositif selon l'une ou plusieurs des revendications 8 à 17, caractérisé par un commutateur de papillon (23) pour détecter les modes de fonctionnement différents du ralenti.

19. Dispositif selon l'une ou plusieurs des revendications 8 à 17, caractérisé par un circuit de détection de la phase de poussée (comparateur de poussée 21) pour détecter les modes de fonctionnement différents du ralenti.

20. Dispositif selon la revendication 18, caractérisé en ce qu'une liaison (36) qui fournit un signal de blocage lorsque le commutateur de papillon (23) est ouvert, est reliée à l'étage de commande de soupape (4) de façon que dans une plage de charges partielles définies par le papillon ouvert, l'organe de réglage électropneumatique (2) soit bloqué de manière à réduire l'usure.

21. Dispositif selon une ou plusieurs des revendications 8 à 20, caractérisé par une commande d'intégration (18) mise en oeuvre en fonction de la vitesse de rotation lorsque le papillon est ouvert et que l'on dépasse la valeur limite supérieure de la zone morte (n_{T2}) et qui est associée à l'amplificateur intégral (9a), commande dont la sortie est reliée au point d'addition (14) de la partie intégrale et dont l'entrée est reliée à un comparateur (32) qui reçoit un signal de sortie proportionnel à la vitesse de rotation fourni par un convertisseur vitesse de rotation/tension (11) prévu à l'entrée.

22. Dispositif selon l'une ou plusieurs des revendications 8 à 21, caractérisé par une mémoire (19) pour enregistrer la position du poussoir (1) au point de fonctionnement de ralenti, mémoire dont le signal de sortie est appliqué du signal de sortie tie de l'amplificateur intégral (9a) au comparateur (32) en amont de la commande d'intégration (18).

23. Dispositif selon la revendication 22, caractérisé en ce que le commutateur de papillon (23) étant ouvert, en dehors du fonctionnement au ralenti, l'amplificateur proportionnel (9b) reçoit un signal de blocage de façon que seulement la partie intégrale qui représente principalement la position du papillon soit asservie en fonction de la sollicitation de l'amplificateur intégral (9a).

24. Dispositif selon la revendication 19 ou les revendications 19 et 21 ou les revendications 19 et 22 ou les revendications 19 et 23, caractérisé en ce que le comparateur de poussée (27) génère un signal de position de poussée (Ssp) prioritaire pour des conditions de vitesse de rotation (₀, < n < n₂) tombant dans la plage de la phase de poussée, et ce signal est appliqué à l'entré du circuit de réglage de position (5) en avant du comparateur (7) de la valeur de consigne et de la valeur réelle de manière à obtenir un mode de poussée réglé en position pour le poussoir (2) s'appliquant contre le papillon, en avant de la butée mécanique de fin de course.

25. Dispositif selon la revendication 24, caractérisé en ce que le comparateur de poussée (21) est suivi par un circuit de déverrouillage de poussée'(22) qui génère de manière complémentaire une fonction de temps et commande l'étage de commande de soupape (4) du circuit de réglage de position (5) de façon qu'à la fin de la phase de poussée (dépassement vers le bas d'un seuil de vitesse de rotation inférieur nₗ) les étages de commande de soupape soient commandés efficacement pour passer en plage de régulation.

26. Dispositif selon l'une ou plusieurs des revendications 8 à 25, caractérisé par un circuit de détection de démarrage (20) dont l'entrée est reliée au convertisseur de vitesse de rotation/tension (11) et qui, pour l'initialisation lors de la phase de démarrage génère un signal de sortie pour la mémoire (19) correspondant au point de fonctionnement de position ainsi qu'un second signal de sortie pour avoir une butée d'intégration comme positionnement de démarrage.

## Claims

1. Method for controlling the rotational speed of an idling internal combustion engine having a throttle flap in the intake channel and influencing it in the speed range close to idling and in overrun mode, with evaluation of a speed-proportional actual value signal, of a speed setpoint signal dependent on operating characteristics for forming the control error and corresponding drive to an actuator acting on the throttle flap, in which arrangement the control is effected by means of a PI controller, including a signal with respect to the throttle flap position (throttle flap switch 23), characterized in that, with predetermination of a speed dead zone range, the speed error signal obtained after comparison with an idling speed reference variable is subjected to a control amplification process which is unsymmetrical with respect to the possible upwards or downwards error and having at least an integral and proportional component, that, for the purpose of centring the idling speed operating point with respect to long-term influences, the integral component of the unsymmetrical amplification is supplied with a signal proportional to the actual value of the rotational speed whilst bypassing the dead zone range, in such a manner that a basic integral component with an action range within the dead zone is obtained, that the respective integral and proportional components are added and supplied to a position control loop for the actuator position determining the throttle flap position when idling.

2. Method according to Claim 1, characterized in that the unsymmetrical control amplification of the speed control error forms a rescue function when a lower dead zone limit speed value is exceeded, with a P component with stronger weighting, preferably with an additional differential component.

3. Method according to Claim 1 or 2, characterized in that the unsymmetrical amplification of the speed control error forms a correction function when an upper dead zone limit speed is exceeded, with restriction of the control range to the I component and gradual return to the idling speed position.

4. Method according to one of Claims 1 to 3, characterized in that, for idling, different operating modes of the internal combustion engine are detected and the system switches to a precontrol of the tappet position determined by the actuator, with the closed-loop control system being switched off.

5. Method according to Claim 4, characterized in that, in order to achieve continuous transitions from open-loop control to closed-loop control, including overrun function, the system acts on the integral component of the asymmetric amplification for the speed error signal with a speed-dependent position control with respect to the tappet and/or an integrator control according to a particular function or position control in steps in accordance with timing functions with comparison of engine speed and dead zone, in such a manner that a controlled prepositioning of the tappet is produced in order to return the throttle flap into the controlled idling range.

6. Method according to one or more of Claims 1 to 5, characterized in that, during overrun phases, the position control loop for the tappet influencing the throttle flap position, which is blocked during operating modes deviating from idling, is unblocked and overrun positioning signal having priority is generated for the position-controlled overrun positioning of the tappet.

7. Method according to one or more of Claims 1 to 6, characterized in that the setpoint obtained by asymmetrical amplification from the speed error and/or the idling speed reference value and/or the speed-dependent generation of control information items for the integral component of the amplification are additionally influenced in dependence on temperature.

8. Device for carrying out the method according to one or more of Claims 1 to 7 for controlling the rotational speed of an internal combustion engine having a throttle flap in the intake channel for idling and for influencing it in the speed range close to idling and in overrun mode, comprising a control amplifier (9) with PI characteristic which detects the control error between a speed-proportional actual value signal and a speed setpoint signal and which, in turn, drives an actuator, which is effectively connected to the throttle flap, via a position control loop (5), including a signal with respect to the throttle flap position (throttle flap switch 23), characterized in that the PI control amplifier (9) exhibits a dead zone circuit (10) which is symmetrically designed with respect to the idling speed setpoint and the dead zone of which is slightly wider than the natural range of fluctuation of the idling speed, furthermore means having at least an integral and proportional component are provided for the unsymmetrical control amplification, and means with which, for the purpose of centring the idling speed operating point with respect to long-term influences, the integral component of the unsymmetrical amplification is supplied with a signal proportional to the actual value of the speed whilst bypassing the dead zone range, in such a manner that a basic integral component becomes effective within the dead zone range, furthermore means for adding the respective integral and proportional components which are lastly supplied to a position control loop for the actuator position determining the throttle flap position when idling.

9. Device according to Claim 8, characterized in that the dead zone circuit (10) contains two circuit blocks for forming an upper speed limit value (n_{T2}) and for forming a lower speed limit value (nn) for the dead zone range within which no output signals are generated.

10 Device according to Claim 8 or 9 characterized in that the dead zone circuit blocks (10a, 10b), when their dead zone limit speeds (n_{T2}, n_{T1}) are exceeded, generate output signals which are proportional to the speed control error supplied or exhibit an arbitrary functional dependence on this error.

11. Device according to one of Claims 8 to 10, characterized in that the dead zone circuit (10) is preceded by a speed/voltage convertor (11), having a comparison point (12) between convertor (11) and dead zone circuit (10) which is supplied with an idling speed reference variable.

12. Device according to Claim 8, characterized in that the control amplifier following the dead zone circuit (10) comprises separate part amplifiers in the form of an integral amplifier (9a), a proportional amplifier (9b) and, if necessary, a differential amplifier for forming proportional, integral and differential components and that the individual part amplifiers are in each case preceded by summing points (14,15) for the signal components to be supplied to their input.

13. Device according to Claim 12, characterized in that the control amplifier (9) containing the part amplifiers, overall, is constructed asymmetrical or non-linear for forming rescue functions, which have different effects, when the lower dead zone limit speed (nᵣᵢ) is exceeded, with integral, proportional and differential component, and correction functions when the upper dead zone limit speed (n_{T2}) is exceeded, with proportional and/or integral component.

14. Device according to Claim 12 or 13, characterized in that the signals supplied to the part amplifiers are differently weighted for forming different rescue of correction functions.

15. Device according to Claim 8, characterized in that the outputs, which are combined at a summing point (17) for the position setpoint, of the part amplifiers (9a, 9b) of the control amplifier (9) are supplied to a comparison point (7) of the position control loop (5) for the positioning of the tappet (1).

16. Device according to Claim 15, characterized in that the position control loop comprises a position controller (6), which is followed by a valve output stage (4) which is followed by an electro-pneumatic actuator (2).

17. Device according to Claim 16, characterized in that the electro-pneumatic actuator (2) for controlling the position of a tappet (1) which only rests against the throttle flap or against parts which are mechanically connected to it, exhibits an evacuating and a ventilating valve in each case for moving the tappet (1) in and adjusting it, which valves are controllable via separate limit switches.

18. Device according to one or more of Claims 8 to 17, characterized in that a throttle flap switch (23) is provided for detecting operating modes which are different from idling.

19. Device according to one or more of Claims 8 to 17, characterized in that an overrun phase detection circuit (overrun comparator 21) is provided for detecting operating conditions which deviate from idling.

20. Device according to Claim 18, characterized in that a connection (36) to the valve output stage (4) is provided which carries an inhibit signal when the throttle flap switch (23) is open, in such a manner that the electro-pneumatic actuator (2) is stopped in a wear-reducing manner in a part- load range determined by the open throttle flap.

21. Device according to one or more of Claims 8 to 20, characterized in that the integral amplifier (9a) is associated with a speed-dependent integrator control (18) which is switched to be effective with open throttle flap and when the upper dead zone limit value (n_{T2}) is exceeded and the output of which is connected to the summing point (14) for the integral component and the input of which is preceded by a comparison point (32) which is supplied with a speed-proportional output signal from the input-side speed/voltage convertor (11).

22. Device according to one or more of Claims 8 to 21, characterized in that a storage circuit (19) is provided for storing the position of the tappet (1) at the operating point when idling, the output signal of which, together with the output signal of the integral amplifier (9a) is supplied to the . comparison point (32) which precedes the integrator control (18).

23. Device according to Claim 22, characterized in that, when the throttle flap switch (23) is open outside of idling operation, the proportional amplifier (9b) is supplied with an inhibit signal in such a manner that only the integral component essentially representing the throttle flap position can be correspondingly tracked by loading the integral amplifier (9a).

24. Device according to Claim 19 or Claims 19 and 21 or Claims 19 and 22 or Claims 19 and 23, characterized in that the overrun comparator circuit (21) generates an overrun positioning signal (Ssp), which has priority, when speed conditions falling into the overrun phase range are present (n₁ < n < n₂) and supplies this signal to the input of the position control loop (5) preceding the comparison circuit (7) for the setpoint/actual value, in such a manner that a position-controlled overrun position of the tappet (1), which adjusts the throttle flap, is produced in front of a mechanical endstop.

25. Device according to Claim 24, characterized in that the overrun comparator circuit (21) is followed by an overrun unlatching circuit (22) which generates a timing function in a supplementary manner and drives the valve output stage (4) of the position control loop (5) in such a manner that, after the overrun phase has ended (a lower speed threshold n₁ is exceeded), the valve output stages are effectively controlled for transition into the closed-loop control range.

26. Device according to one or more of Claims 8 to 25, characterized in that a start detection circuit (20) is provided which is driven by the input-side speed/voltage converter (11) and generates a first output signal for the storage circuit (19) of the position operating point for initializing during the starting process and generates a second output signal for effecting an integrator stop as start positioning.
